# EUROPÄISCHE PATENTSCHRIFT

(11) **EP 1 013 353 B1**
(45) Veröffentlichungstag und Bekanntmachung des Hinweises auf die Patenterteilung: **09.02.2005**
(21) Anmeldenummer: 99250435.7
(22) Anmeldetag: 13.12.1999
(51) Int. Cl.: B21B 21/06

(54) **Verfahren zum Regeln eines hydraulischen Dreh- und Vorschubantriebes für ein Kaltpilgerwalzwerk**
Method for controlling a hydraulic rotating and feeding device for a cold pilger mill
Procédé pour commander un mécanisme hydraulique de rotation et d'avance pour un laminoir à pas de pélerin à froid

(30) Priorität: 23.12.1998 DE 19860710
(43) Veröffentlichungstag der Anmeldung: 28.06.2000
(73) Patentinhaber: SMS Demag AG, 40237 Düsseldorf (DE)
(72) Erfinder: Baensch, Michael, Dr.-Ing., 41069 Mönchengladbach (DE); Ernhardt, Wolfgang, Dipl.-Ing., 42929 Wermelskirchen (DE); Gromada, Bernhard, Dipl.-Ing., 42859 Remscheid (DE); Höller, Ernst, Dipl.-Ing., 42899 Remscheid (DE); Mattes, Horst, 42859 Remscheid (DE)
(74) Vertreter: Meissner, Peter E., Dipl.-Ing.

(56) Entgegenhaltungen:
- DE-A- 1 939 914

## Beschreibung

Die Erfindung betrifft ein Verfahren zum Regeln eines hydraulischen Dreh- und Vorschubantriebes für ein Kaltpilgerwalzwerk zur Herstellung von Rohren in einem von einem Kurbeltrieb in Walzrichtung hin- und herbewegbaren Walzgerüst, dessen verjüngend kalibrierte Walzen mit wechselndem Drehsinn über dem Walzgut abrollen und das Rohr abhängig von der Stellung der Kurbelwelle zeitweise zum Vorschieben und Drehen freigeben, wobei das Drehen und Vorschieben des Rohres mittels den daran angreifenden Antriebsorganen zugeordneter druckmittelgeregelter Hydromotoren erfolgt. Ein derartiges Verfahren ist gemäß dem Oberbegriff von Anspruch 1 beispielsweise aus Dokument DE-A 19 39914 bekannt.

In den 60er Jahren wurden die Bewegungen der Dreh- und Vorschubantriebe für das Rohr bei der Ausübung des Kaltpilgerwalzverfahrens hydromechanisch dargestellt, d.h. die Bewegung der Steuerkolben der Ventile der Hydraulikmotoren wurde durch Kurvenscheiben vorgegeben. Diese mechanisch aufwendige Art der Ventilansteuerung führte zu häufigen Ausfällen; weiterhin traten wegen sehr harter Bremsrampen häufig Rohrleitungsbrüche auf.

In den Kaltpilgerwalzwerken der 90er Jahre wurde mit Hilfe einer sehr aufwendigen servohydraulischen Wegregelung die Bewegung der ansonsten rein mechanisch mit Kurvenscheibengetrieben erzeugten Dreh- und Vorschubbewegung nachempfunden. Dieses System arbeitet zuverlässig, weist aber hinsichtlich Herstellkosten und Wartung Nachteile auf. Bei den zum Einsatz kommenden Servoventilen handelt es sich um Spezialfabrikate, die im Schadensfall lange Lieferzeiten haben. Wenn diese Servoventile als Ersatzteile bevorratet werden, müssen sie regelmäßig von Konservierungsmittel gereinigt und neu konserviert werden.

Hinzu kommt, daß die aufwendige Wegregelung dazu führt, daß es schwierig ist, Fehler zu lokalisieren. Es sind gut ausgebildete Experten notwendig, die klären, ob es sich um eine Störung in der Servohydraulik, in der Regelung oder der Mechanik handelt. Derartig hoch qualifiziertes Personal ist in vielen Rohrherstellungsbetrieben nicht verfügbar.

Aufgabe der vorliegenden Erfindung ist es, ausgehend von einer bekannten Regelung eines hydraulischen Dreh- und Vorschubantriebes eine Ausrüstung für ein Kaltpilgerwalzwerk zu schaffen, mit der der Dreh- und Vorschubantrieb zuverlässig, wartungsfreundlich und kostengünstig realisiert werden kann.

Zur Lösung der Aufgabe wird erfindungsgemäß vorgeschlagen, daß die Druckmittelzufuhr jedes Hydromotors über ein Proportionalventil geregelt wird, das abhängig von dem geforderten Weg des von diesem Hydromotor bewegten Antriebsorgans für ein diesen Weg proportionales Zeitintervall geöffnet wird.

Die erfindungsgemäße Regelung erfolgt mit einer einfach nachvollziehbaren Logik mit Hilfe von einfachen Komponenten. Die komplizierte Wegregelung wird ersetzt, durch die Vorgabe eines Zeitintervalls, indem ein Steuerventil geöffnet bleibt. Damit wird eine kostengünstige Lösung für das anstehende Problem gefunden, die zugleich mit geringem Wartungsaufwand auskommt und keine außergewöhnlichen Anforderungen an das Wartungspersonal stellt.

In einer Ausgestaltung der Erfindung ist vorgesehen, daß die von jedem Antriebsorgan oder Hydromotor ausgeführte Bewegung gemessen und mit einem gespeicherten Sollwert verglichen wird, und daß anhand festgestellter Abweichungen die Zeitintervalle für die Ventilöffnung korrigiert werden.

Die vorgesehene Regelung ist wegen der Zuverlässigkeit und Genauheit ausreichend für den Betrieb eines gattungsgemäßen Kaltpilgerwalzwerkes; mit einem einfachen Regelkreis läßt sich das Kaltpilgerwalzwerk auch ohne anspruchsvolle Regelung betreiben. Fehler der Anlage lassen sich einfach orten, weil die bislang aufwendige Wegregelung der Servoventile entfällt.

Die Erfindung wird nachfolgend am Beispiel eines Drehantriebes für das Rohr oder die Dornstange erläutert. Es zeigt:
- Figur 1: das Schema eines Drehantriebes für das Rohr, und
- Figur 2: das zugehörige Regelungsschema.

In Figur 1 ist mit 1 ein Hydromotor bezeichnet, der über das Stirnradgetriebe 2, 3, 4 eine das Rohr 5 umgreifende Hülse 6 drehantreibt, die ihrerseits mit dem Spannfutter 7 verbunden ist. Das Spannfutter 7 ist mit Klemmbacken 8 ausgerüstet, die an die Oberfläche des Rohres 5 anlegbar sind und dieses so festklemmen, daß bei Betätigung des Hydromotors 1 das über das Getriebe 2 bis 4 eingeleitete Drehmoment auf das Rohr 5 übertragen wird.

In Figur 2 ist das zugehörige erfindungsgemäße Regelungsschema dargestellt. Der Kurbelwinkel ϕᵢₛₜ wird an der Kurbelwelle gemessen. Ein Startwert ϕₛₜₐᵣₜ wird extern fest vorgegeben. Wenn der Kurbelwinkel ϕᵢₛₜ größer als der Startwert ϕₛₜₐᵣₜ ist, wird ein Proportionalventil für die Zeit T geöffnet. Infolgedessen wird über den Hydraulikantrieb 1 das Spannfutter 7 mit der Drehgeschwindigkeit ρ bewegt, woraus sich während des Zeitintervalls T der Drehwinkel ρᵢₛₜ ergibt. Proportional zur Differenz von dem gewünschten Drehwinkel ρₛₒₗₗ und dem tatsächlichen Drehwinkel ρᵢₛₜ wird ein Korrekturwert ΔT für das Zeitintervall T berechnet, in dem das Ventil geöffnet bleibt.

In der Situation ϕist = ϕstart wird der Korrekturwert ΔT für einen Rechenzyklus auf einen Addierer geschaltet, so daß der gespeicherte Wert T für die Öffnungszeit des Proportionalventils verändert wird.

## Patentansprüche

1. Verfahren zum Regeln eines hydraulischen Dreh- und Vorschubantriebes für ein Kaltpilgerwalzwerk zur Herstellung von Rohren in einem von einem Kurbeltrieb in Walzrichtung hin- und herbewegbaren Walzgerüst, dessen verjüngend kalibrierte Walzen mit wechselndem Drehsinn über dem Walzgut abrollen und das Rohr abhängig von der Stellung der Kurbelwelle zeitweise zum Vorschieben und Drehen freigeben, wobei das Drehen und Vorschieben des Rohres mittels den daran angreifenden Antriebsorganen zugeordneter druckmittelgeregelter Hydromotoren erfolgt,
**dadurch gekennzeichnet,**
**dass** die Druckmittelzufuhr jedes Hydromotors über ein Proportionalventil geregelt wird, das abhängig von dem geforderten Weg des von diesem Hydromotor bewegten Antriebsorgans für ein diesem Weg proportionales Zeitintervall geöffnet wird.

2. Verfahren zum Regeln eines hydraulischen Dreh- und Vorschubantriebes nach Anspruch 1,
**dadurch gekennzeichnet,**
**dass** die von jedem Antriebsorgan oder Hydromotor ausgeführte Bewegung gemessen und mit einem gespeicherten Sollwert verglichen wird, und dass anhand festgestellter Abweichungen die Zeitintervalle für die Ventilöffnung korrigiert werden.

## Claims

1. Method for controlling a hydraulic rotating and feeding drive unit for a cold pilger mill for the manufacture of pipes in a roller stand which can be moved to and fro by a crank mechanism, the rollers of which are designed to reduce in size and roll in alternating directions over the roll stock and release the pipe at intervals, depending on the position of the crankshaft, for feeding and rotating, the rotation and feeding of the pipe being effected by hydraulic motors which are controlled by a pressure medium and which are allocated to the drive elements acting upon the pipe,
**characterised in that**
the supply of the pressure medium to each hydraulic motor is controlled by a proportional valve which is opened, in dependence on the required path of the drive element moved by this hydraulic motor, for a time interval which is in proportion with this path.

2. Method for controlling a hydraulic rotating and feeding drive unit as in Claim 1,
**characterised in that**
the movement carried out by each drive element or hydraulic motor is measured and compared to a stored reference value, and that the time intervals for the opening of the valve are corrected on the basis of the deviations established.

## Revendications

1. Procédé de régulation d'un entraînement hydraulique de rotation et d'avance pour un laminoir à pas de pèlerin à froid servant à fabriquer des tubes dans une cage de laminoir pouvant être déplacée par une commande à manivelle selon un mouvement de va-et-vient dans le sens de laminage, dont les rouleaux calibrés de manière décroissante roulent sur le produit à laminer suivant un sens de rotation alterné et libèrent temporairement le tube en fonction de la position de l'arbre de manivelle afin de l'avancer et de le tourner, la rotation et l'avance du tube ayant lieu au moyen de moteurs hydrauliques commandés par pression associés aux organes d'entraînement s'engageant sur le tube,
**caractérisé en ce que** l'arrivée de fluide sous pression de chaque moteur hydraulique est régulée par l'intermédiaire d'une soupape proportionnelle, laquelle est ouverte en fonction de la course exigée de l'organe d'entraînement déplacé par ce moteur hydraulique pendant un laps de temps proportionnel à cette course.

2. Procédé de régulation d'un entraînement hydraulique de rotation et d'avance selon la revendication 1,
**caractérisé en ce que** le déplacement effectué par chaque organe d'entraînement ou moteur hydraulique est mesuré et comparé à une valeur de consigne conservée en mémoire, et **en ce que** les laps de temps de l'ouverture de soupape sont corrigés à l'aide des écarts constatés.
